# FASCICULE DE BREVET EUROPEEN

(11) **EP 1 909 611 B1**
(45) Date de publication et mention de la délivrance du brevet: **31.12.2008**
(21) Numéro de dépôt: 06776328.4
(22) Date de dépôt: 20.07.2006
(51) Int. Cl.: A45D 8/20

(54) **PINCE A CHEVEUX MUNIE D'UN PODIUM**
HAARSPANGE MIT EINER PLATTFORM
HAIR CLIP WHICH IS EQUIPPED WITH A PLATFORM

(30) Priorité: 22.07.2005 FR 0507858
(43) Date de publication de la demande: 16.04.2008
(73) Titulaire: ART C.D. S.a.r.l., 01100 Arbent (FR)
(72) Inventeur: CORAL, Hilaire, F-01100 Oyonnax (FR)
(74) Mandataire: Gaglione, Renaud
(86) Numéro de dépôt international: PCT/EP2006/007164
(87) Numéro de publication internationale: WO 2007/009795

(56) Documents cités:
- EP-A- 1 046 354
- WO-A-20/05025371
- DE-U1- 29 600 643
- GB-A- 2 385 267
- US-A1- 2004 226 574

## Description

L'invention se rapporte à une pince à cheveux comprenant plus particulièrement deux coques munies de griffes à l'avant de la pince et pivotant l'une par rapport à l'autre autour de deux charnières de coque s'étendant suivant une même direction axiale à l'arrière de la pince. Les deux coques pivotent d'une position de fermeture où les griffes sont rapprochées, voire entrecroisées, pour serrer des cheveux emprisonnés par les griffes et par une paroi intérieure de chaque coque, à une position d'ouverture où les griffes sont écartées pour libérer les cheveux. Un moyen de rappel élastique se déforme tendant à s'opposer au pivotement des deux coques dans la position d'ouverture en les rappelant dans la position de fermeture.

Une pince à cheveux de ce type est notamment connue du document DE-A-29600643 ou du document WO2005/025371.

Dans le premier document, le moyen de rappel élastique est un ressort monté autour d'un axe porté par les deux charnières de coque et agissant sur deux leviers respectivement intégrés aux deux coques. Un cache comprenant deux pattes articulées entre elles et chacune reliée au levier de chaque coque par une charnière est prévu pour dissimuler le ressort, notamment dans la position de fermeture. Le cache fixé au levier présente un encombrement important, plus particulièrement dans la position d'ouverture de la pince à cheveux.

Dans le deuxième document, le ressort a été remplacé par un lien en matériau élastomère, tendu entre les deux coques pour être dissimulé par ces dernières, notamment dans la position de fermeture.

Le document US 2004/0226574 divulgue une pince à cheveux comme indiquée précédemment, comprenant en outre une plaque de support destinée à recevoir par exemple un bijou. Elle est soutenue au-dessus des deux coques par les deux leviers de la pince avec lesquels elle est prise en arrière de la direction axiale de pivotement des deux coques. Lorsque les leviers sont rapprochés l'un de l'autre pour faire pivoter les deux coques de la position de fermeture à la position d'ouverture, la plaque de support pivote par rapport aux leviers.

L'articulation de la plaque de support aux leviers eux-mêmes paraît bien créer une gêne dans le maniement de ces leviers pour ouvrir la pince à cheveux. De surcroît, le pivotement de la plaque de support par rapport aux leviers augmente l'encombrement de la pince à cheveux d'avant en arrière dans la position d'ouverture, ce qui là encore, ne semble pas contribuer à un maniement aisé de la pince par une utilisatrice.

Le but de l'invention est de modifier une pince à cheveux du type rappelé ci-dessus, pour diminuer l'encombrement dû à la présence de la plaque de support, notamment dans la position d'ouverture. L'invention vise ainsi un maniement plus aisé de la pince à cheveux.

A cet effet, l'invention a pour objet une pince à cheveux du type rappelé précédemment, caractérisée en ce que les deux pattes sont en prise avec les deux coques, en avant de la direction axiale dans la position de fermeture, pour composer un mouvement d'élévation de la plaque de support par rapport à la direction axiale, en translation vers l'arrière lorsque les deux coques pivotent de la position de fermeture à la position d'ouverture.

Par cet agencement, l'élévation de la plaque de support par rapport à la direction axiale de pivotement, en translation vers l'arrière peut être réglée en fonction de la longueur des pattes qui la soutiennent et de la position de leur prise avec les deux coques, en avant de la direction axiale.

La plaque de support et les deux pattes de soutient forment ainsi un podium, présentant un encombrement réduit tant lorsqu'il est abaissé par rapport à la direction axiale, la pince étant dans la position de fermeture ou lorsqu'il est élevé par rapport à cette direction axiale, la pince étant dans la position d'ouverture. D'où il résulte que la plaque de support du podium peut recevoir un bijou de toute taille.

Selon un mode préféré d'exécution, les pattes sont en prise avec les parois intérieures des deux coques en s'étendant entre les deux charnières de coque et entre deux bords arrières des coques se resserrant autour des pattes au fur et à mesure que la plaque de support s'élève par rapport à la direction axiale de pivotement lorsque les deux coques pivotent de la position de fermeture à la position d'ouverture. La fixation sur les parois intérieures des deux coques contribue à protéger le podium, moins explosé.

Dans ce mode préféré d'exécution, le podium possède deux pattes disposées tête-bêche et coudées pour être croisées lorsque les deux coques sont dans la position de fermeture et pour venir en coïncidence entre les deux bords arrières des coques resserrés lorsque les deux coques sont dans la position d'ouverture.

Par cet agencement, on contrôle l'élévation du podium en une première phase à faible élévation pendant que les deux pattes sont croisées et en une deuxième phase à forte élévation lorsque des parties coudées des deux pattes viennent en coïncidence l'une avec l'autre. Cet agencement diminue également l'encombrement du podium et réduit l'écartement entre les deux bords arrières des deux coques nécessaire à l'étendue des deux pattes.

D'autres avantages de l'invention apparaîtront à la lecture de la description de deux modes de réalisation illustrés par les dessins.

La figure 1 montre en coupe une pince en position fermée selon un premier mode d'exécution de l'invention.

La figure 2 montre en coupe la pince de la figure 1 en position ouverte.

La figure 3 montre en détail un mode de fixation du lien aux coques de la pince illustrée par les figures 1 et 2.

La figure 4 montre en coupe une pince en position fermée selon un deuxième mode d'exécution de l'invention.

La figure 5 montre en coupe la pince illustrée par la figure 4 en position ouverte.

La figure 6 montre en vue de face la pince illustrée par la figure 4.

La figure 7 montre en vue de face une variante du deuxième mode d'exécution dans laquelle le moyen de rappel élastique est une paire de ressorts.

La figure 8 montre en vue de face les charnières de coque d'une pince selon le premier ou le deuxième mode d'exécution.

La figure 9 montre le podium utilisé dans la pince à cheveux selon le deuxième mode d'exécution, dans une position abaissée correspondant à une position de fermeture de la pince.

La figure 10 montre le podium de la figure 9 dans une position élevée correspondant à une position d'ouverture de la pince.

La figure 11 montre en vue de face les pattes du podium illustré par les figures 9 et 10, échancrées dans la région des gonds.

La figure 12 montre schématiquement un plan de joint pour la fabrication par moulage-injection du podium illustré par les figures précédentes 9, 10 et 11. La figure 13 montre une troisième exécution du podium dans laquelle les deux pattes sont pourvues de butées.

La figure 14 montre le podium de la figure 13, les butées étant écartées l'une de l'autre.

La figure 15 montre en perspective le podium des figures 13 et 14.

La figure 16 montre une pince à cheveux pourvue du podium selon la troisième exécution, la pince étant dans la position de fermeture.

En référence aux figures 1 à 8, une pince à cheveux comprend deux coques 1,3 munies de griffes 5,7 à l'avant de la pince et pivotant l'une par rapport à l'autre autour de deux charnières de coque s'étendant suivant une même direction axiale A à l'arrière de la pince.

Dans l'exemple illustré par la figure 6, les deux charnières de coque comprennent chacune deux composants dont l'un 8,11 est fixé à l'une 1 des deux coques et dont l'autre 9,12 est fixé à l'autre 3 des deux coques. Comme également bien visible sur la figure 8, l'un 8,11 des composants de chaque charnière fixé à chaque coque est pourvu d'un gond pour s'insérer dans un alésage de l'autre composant 9,12 fixé à l'autre coque.

Dans l'exemple illustré par la figure 7, les charnières de coque sont dédoublées chacune en deux paires. Une première paire de charnières de coque comprend deux composants 81,82 fixés à l'une 1 des deux coques et deux composants, 91,92 fixés à l'autre 3 coque. De même, une deuxième paire de charnières de coque comprend deux composants 111,112 fixés à l'une 1 des deux coques et deux composants 121,122 fixés à l'autre 3 coque. Les deux paires de charnières de coque permettent aux deux coques de pivoter l'une par rapport à l'autre autour d'une même direction axiale A, chaque paire portant un axe 35, respectivement 37, passant par les composants 81,82,91,92, respectivement 111,112,121,122 de chaque paire de charnières de coque.

Il convient de noter que dans les deux cas décrits précédemment, les deux charnières de coque 8,9,11,12 ou les deux paires de charnières de coque 81,82,91,92 et 111,112,121,122 sont distantes l'une de l'autre suivant la direction axiale A pour permettre, comme cela sera exposé ci-après, le passage des pattes du podium selon l'invention.

Les deux charnières de coque ou les deux paires de charnières de coque permettent aux deux coques 1,3 de passer d'une position de fermeture où les griffes 5,7 sont rapprochées, voire entrecroisées, pour serrer des cheveux emprisonnés par les griffes et par une paroi intérieure 10,30 de chaque coque, à une position d'ouverture où les griffes sont écartées l'une de l'autre. Dans l'exemple des figures 4 et 5, les deux coques viennent en butée par deux bords arrières des coques 23,25 opposés aux griffes 5,7. Les griffes 5, 7 sont intégrées aux coques 1, 3 ou rapportées sur ces dernières. Dans ce dernier cas, les coques 1, 3 articulées et le podium forment une structure intermédiaire destinée à recevoir les griffes 5, 7.

Le pivotement dans la position d'ouverture s'effectue contre la déformation d'un moyen de rappel élastique qui tend à rappeler les deux coques 1,3 dans la position de fermeture.

Dans l'exemple des figures 1 à 5, le moyen de rappel élastique est un lien 13 en matériau élastomère tendu entre les deux coques 1,3. Le lien 13 est par exemple plat ou cylindrique et fabriqué en caoutchouc ou en polyuréthane. De préférence, ce matériau possède une dureté Shore A comprise entre 60 et 90 unités.

Le lien 13 est tendu entre les coques 1,3 à travers des passages 32 pour être reçu dans des encoches de fixation 2 et 4. Il est fixé par exemple à l'aide d'une pièce en U 34 en prise avec chacune des deux extrémités du lien pour le retenir dans chacune des encoches de fixation correspondantes. Ce mode de fixation du lien est illustré par la figure 3, montrant en détail la disposition de la pièce en U en prise avec une extrémité du lien. D'autres pièces de fixation qu'une pièce en U conviennent également à la fixation du lien 13 sur chacune des coques 1,3 notamment une pièce de pincement métallique ou une agrafe.

Dans l'exemple des figures 1 à 5, les encoches 2,4 de fixation sont prévues suffisamment proches des bords des coques 23,25 opposés aux griffes 5,7 pour permettre au lien 13 de traverser la direction axiale A de pivotement entre les deux charnières de coque 8,9,11,12 ou entre les deux paires de charnières de coque 81,82,91,92 et 111,112,121,122 lorsque les coques pivotent de la position de fermeture à la position d'ouverture. Par cet agencement, le lien 13 stabilise la pince à cheveux dans la position d'ouverture pour permettre à une utilisatrice de mieux la placer sur sa chevelure. Une fois la mise en place effectuée, l'utilisatrice peut aisément refermer la pince dans la position de fermeture.

Dans l'exemple de la figure 7, le moyen de rappel élastique comprend deux ressorts 131, respectivement 132, montés autour des deux axes 35, respectivement 37, portés chacun par une paire de charnières de coque décrite précédemment. Chaque ressort 131,132 s'appuie par des pattes d'extrémités sur chacune des deux coques 1,3.

Selon l'invention, la pince à cheveux comprend un podium 15 comprenant une plaque de support 17 destinée à recevoir par exemple un bijou et deux pattes 19,21 ou 20,22 soutenant la plaque de support 17 en prise avec les coques 1,3 en avant de la direction axiale de pivotement A.

Dans les exemples illustrés par les figures 1 à 7, les pattes de support sont en prise avec les parois intérieures 10,30 des deux coques 1,3en étant pourvues de gonds 27,28 engagés dans deux composants de charnière de podium 26,29 fixés aux parois intérieures 10,30 des deux coques. Les gonds 27,28 sont par exemple engagés dans les composants de charnière de podium 26,29 par un simple pincement élastique du gond dans le composant de charnière correspondant.

Les deux pattes 19,21 ou 20,22 s'étendent entre les deux charnières de coque 8,9,11,12 ou entre les deux charnières 81,91 et 111,121 les plus rapprochées l'une de l'autre suivant, la direction axiale A tout en appartenant pour l'une 81,91 à la première paire de charnières de coque et pour l'autre 111,121 à la deuxième paire de charnières de coque. Il convient de noter que les pattes 19,21 ou 20,22 ainsi fixées à la paroi intérieure des coques 1,3 et étendues entre les deux charnières, de coque permettent avantageusement de bloquer en translation suivant la direction axiale A de pivotement, les composants des charnières de coque engagés les uns dans les autre De cette façon, il n'est pas nécessaire de prévoir un moyen de retenu des gonds ou des axes 35,37 dans les alésages correspondants. Toutefois, il peut être avantageux de bout roller les gonds ou les axes 35,37. Les deux pattes 19,21 ou 20,22 s'étendent également entre deux bords arrières 23,25 des coques, opposées aux griffes 5,7 et se resserrant autour des deux pattes au fur et à mesure que la plaque de support 17 s'élève par rapport à la direction axiale de pivotement A lorsque les deux coques pivotent de la position de fermeture à la position d'ouverture:

L'élévation du podium par rapport à la direction axiale de pivotement A résulte de ce qu'au cours du pivotement, les deux composants de charnière de podium 26,29 fixés aux parois intérieures des deux coques 1,3 entraînent les deux gonds 27,28 en déplacement circulaire C centré sur la direction axiale A mais dans deux sens de rotation opposés correspondant aux deux sens de pivotement opposés des deux coques 1,3. Les deux déplacements circulaires en sens de rotation opposé composent toutefois un déplacement en translation de même sens pour l'un et l'autre gond 27,28. Ce déplacement en translation des deux gonds 27,28 des pattes 19,21 ou 20,22 du podium est à l'origine de l'élévation de la plaque de support 17 par rapport à la direction axiale A. Comme illustré par les figures 1 et 2, l'élévation résulte d'une augmentation de la distance séparant la direction axiale A de la plaque de support, passant d'une distance D1 dans la position de fermeture, à une distance D2, supérieure à D1, dans la position d'ouverture. Le sens de ce déplacement en translation est imposé par le fait que les pattes 19,21 ou 20,22 s'étendent vers l'arrière pour soutenir la plaque de support au-dessus des deux coques, par exemple en s'étendant entre les deux bords arrières 23,25 des coques qui se resserrent autour de ces pattes 19,21 ou 20,22 lorsque les coques 1,3 pivotent dans la position d'ouverture.

En réglant la longueur des pattes 19,21 ou 20,22 du podium, on contrôle l'élévation du podium par rapport à la direction axiale juste au-dessus des deux coques 1 et 3 ouvertes l'une par rapport à l'autre dans la position d'ouverture. D'où il résulte qu'un bijou de toute taille peut être fixé sur la plaque de support 17 sans gêner le pivotement des coques dans la position d'ouverture.

Selon un premier mode d'exécution de l'invention, plus particulièrement illustré par les figures 1 et 2, les deux pattes 19,21 du podium 15 s'étendent chacune d'un côté de la plaque de support 17 sans se croiser.

Selon un deuxième mode d'exécution plus particulièrement illustré par les figures 4 et 5 et détaillé par les figures 9 et 10, les deux pattes 20,22 du podium 15 sont montées tête-bêche et coudées en des premiers coudés 16,18 et des deuxièmes coudes 6,8 pour être croisées lorsque la pince est dans la position de fermeture, figure 9, et pour venir en coïncidence entre les bords arrières de coques 23,25 lorsque la pince est dans la position d'ouverture, figure 10. La coïncidence concerne pour chacune des deux pattes 20,22 la portion comprise entre le premier coude 6,8 et le deuxième coude 16,18. Comme indiqué précédemment, l'élévation du podium 15 est ainsi contrôlée en une première phase à faible élévation au cours de laquelle les deux pattes 20,22 sont encore croisées et en une deuxième phase à forte élévation lorsque les portions comprises entre les premier et les deuxièmes coudes viennent en coïncidence l'une avec l'autre. Cet agencement diminue l'encombrement du podium 15 et réduit l'écartement entre les bords 23,25 des deux coques 1,3 nécessaire à l'étendue des deux pattes 20,22.

En référence à la figure 11, les pattes 20,22 du podium 15 sont de préférence échancrées 36,38 dans la région des gonds 27,28 pour recevoir le lien 13 lorsque ce dernier a traversé la direction axiale A de pivotement dans la position d'ouverture des deux coques.

Selon un troisième mode d'exécution de l'invention, figures 13 à 16, les pattes du podium sont pourvues de butée 39,41 venant en appui l'une contre l'autre lorsque les deux pattes sont croisées dans la position de fermeture des coques. Par cet agencement, les pattes du podium limitent la course en pivotement des deux coques dans la position de fermeture. Il en résulte que les deux griffes, lorsqu'elles sont prévues pour être entrecroisées dans la position de fermeture, ne forment plus elles-mêmes butée. Autrement dit, le rappel des deux coques dans la position de fermeture ne conduit plus à un choc des deux griffes l'une contre l'autre, à l'origine d'un bruit de claquement pouvant être perçu comme un désagrément par une utilisatrice de la pince à cheveux.

Dans l'exemple d'illustration, les butées 39,41 s'étendent entre les gonds 27,28 et les premiers coudes 16,18 de chaque patte.

De préférence, les butées 39,41 sont conformées pour être en contact l'une contre l'autre du côté opposé à la plaque de support 17 par rapport à l'alignement T des deux gonds 27,28. Cet agencement permet aux butées 39,41 de mieux s'opposer à l'effort du moyen de rappel 13 des deux coques 1,3 dans la position de fermeture, figure 16, en empêchant les deux butées de pivoter l'une par rapport à l'autre en déplaçant la plaque de support 17 en translation vers l'arrière.

Dans l'exemple d'illustration, les butées 39,41 ont une forme triangulaire dont le sommet se confond avec le gond 27,28 et la base, avec un bord de contact 40.42 s'étendant d'une extrémité E disposée du côté opposé à la plaque de support 17 par rapport à l'alignement T des deux gonds 27,28 lorsque les butées, figure 13 ou 16, sont en contact l'une contre l'autre, à une extrémité F disposée du même côté que la plaque de support 17 par rapport à l'alignement T des deux gonds.

Le podium 15, selon le premier, le deuxième ou le troisième mode d'exécution, peut être réalisé par exemple en métal, l'épaisseur des pattes étant prévue pour permettre une déformation en flexion lorsque les attaches 27,28 décrivent les arcs de cercle de la trajectoire circulaire indiquée précédemment. De préférence, le podium 15 est une pièce en matière plastique moulée et injectée présentant des amincissements de matière 31,33 aux jonctions entre les pattes 19,21 et 20,22 et la plaque de support 17. La figure 12 montre schématiquement un plan de joints pour la fabrication par moulage et injection du podium illustré par les figures 9, 10 et 11.

## Revendications

1. Pince à cheveux comprenant deux coques (1,3) munies de griffes (5,7) à l'avant de la pince et pivotant l'une par rapport à l'autre, autour de deux charnières de coque (8-12) fixées aux deux coques et s'étendant suivant une même direction axiale de pivotement (A) à l'arrière de la pince, d'une position de fermeture où les griffes (5,7) sont rapprochées, voire entrecroisées, pour serrer des cheveux emprisonnés par les griffes, à une position d'ouverture où les griffes sont écartées contre la déformation d'un moyen de rappel élastique (13,131,132) tendant à rappeler les coques (1,3) dans la position de fermeture, et comprenant une plaque de support (17) destinée à recevoir par exemple un bijou et deux pattes (19-22) soutenant la plaque de support (17) au- dessus des deux coques (1,3) dans la position de fermeture, **caractérisée en ce que** les deux pattes (19-22) sont en prise avec les deux coques (1,3), en avant de la direction axiale de pivotement (A) dans la position de fermeture pour composer un mouvement d'élévation de la plaque de support (17) par rapport à la direction axiale de pivotement (A), en translation vers l'arrière lorsque les deux coques (1,3) pivotent de la position de fermeture à la position d'ouverture.

2. Pince à cheveux selon la revendication 1, **caractérisée en ce que** les deux pattes (19-22) sont en prise (26-29) avec des parois intérieures (10,30) des deux coques (1,3) en s'étendant entre les deux charnières de coque (8-12) et entre deux bords arrières (23,25) des coques se resserrant autour des pattes (19-22) au fur et à mesure que la plaque de support (17) s'élève par rapport à la direction axiale de pivotement (A) lorsque les deux coques (1,3) pivotent de la position de fermeture à la position d'ouverture.

3. Pince à cheveux selon la revendication 2, **caractérisée en ce que** les deux pattes (20,22) sont disposées tête-bêche et sont coudées (6,16 ; 8,18) pour être croisées lorsque les deux coques sont dans la position de fermeture et pour venir en coïncidence entre les deux bords de coque (23,25) resserrés lorsque les coques (1,3) sont dans la position d'ouverture.

4. Pince à cheveux selon la revendication 1, 2 ou 3, **caractérisée en ce que** les pattes (19-22) sont pourvues de gonds (27,28) engagés dans deux composants de charnière de podium (26,29) fixés aux deux coques.

5. Pince à cheveux selon la revendication 3 ou 4, **caractérisée en ce que** les deux pattes (19-22) sont pourvues d'une butée (39,41) en appui l'une contre l'autre lorsque les deux pattes sont croisées dans la position de fermeture des deux coques (1,3).

6. Pince à cheveux selon la revendication 5, **caractérisée en ce que** les butées (39,41) s'étendent entre les gonds (27,28) et des premiers coudes (16,18) de chaque patte (19-22).

7. Pince à cheveux selon la revendication 5 ou 6, **caractérisée en ce que** les butées (39,41) sont conformées pour être en contact l'une contre l'autre du côté opposé (E) à la planque de support (17) par rapport à l'alignement (T) des deux gonds (27,28) lorsque les deux coques (1,3) sont dans la position de fermeture, pour empêcher les deux butées (39,41) de pivoter l'une par rapport à l'autre en déplaçant la plaque de support (17) en translation vers l'arrière.

8. Pince à cheveux selon la revendication 1, 2, 3, 4, 5, 6 ou 7, **caractérisée en ce que** la plaque de support (17) et les deux pattes (19-22) sont une même pièce en matière plastique moulée et injectée présentant des amincissements de matière (31,33) aux jonctions entre les pattes (19-22) et la plaque de support (17).

9. Pince à cheveux selon la revendication 1, **caractérisée en ce que** le moyen de rappel élastique (13) comprend deux ressorts (131,132) montés autour de deux axes (35,37) portés chacun par une paire de charnières de coque (81-121 ; 82-122).

10. Pince à cheveux selon la revendication 1, **caractérisée en ce que** le moyen de rappel élastique (13) est un lien en matériau élastomère tendu entre les deux coques (1,3).

## Claims

1. Hair clip comprising two shells (1,3) provided with claws (5,7) which are at the front of the clip and pivot relative to one another around two shell hinges (8-12) which are secured to the shells and extend in the same axial direction of pivoting (A) at the rear of the clip, from a closure position in which the claws (5,7) are brought together or even intersect, in order to grip the hair trapped by the claws, to an opening position in which the claws (5,7) are spaced apart against the deformation of a resilient return means (13,131,132) which tends to return the shells (1,3) to the closure position and comprising a support plate (17) which is designed to receive for example a jewel and two lugs (19-22) which support the support plate (17) above the two shells (1,3) in the closure position, **characterised in that** the two lugs (19-22) are engaged with the two shells (1,3) in the front of the axial direction of pivoting (A) in the closure position, in order to give rise to a movement of lifting of the support plate (17) relative to the axial direction of pivoting (A) in translation towards the rear, when the two shells (1,3) pivot from the closure position to the opening position.

2. Hair clip according to claim 1, **characterised in that** the two lugs (19-22) are engaged (26-29) with inner walls (10,30) of the two shells (1,3) and extend between the two shell hinges (8-12) and between two rear edges (23,25) of the shells which clamp around the lugs (19-22) as the support plate (17) is lifted relative to the axial direction of pivoting (A) when the two shells (1,3) pivot from the closure position to the opening position.

3. Hair clip according to claim 2, **characterised in that** the two lugs (20,22) are disposed head to tail, and are bent (6,16; 8,18) such as to intersect when the two shells are in the closure position, and such as to coincide between the two clamped shell edges (23,25) when the shells are in the opening position.

4. Hair clip according to claim 1, **characterised in that** the lugs (19-22) are provided with hinge pins (27,28) which are engaged in two podium hinge components (26,29) which are secured relative to the shells.

5. Hair clip according to claim 3, **characterised in that** the two lugs (19-22) are provided with stops (39,41) which abut one against the other when the two lugs intersect in the closure position of the two shells (1,3).

6. Hair clip according to claim 5, **characterised in that** the stops (39,41) extend between the hinge pins (27,28) and the first bends (16,18) of each lug (19-22).

7. Hair clip according to claim 5, **characterised in that** the stops (39,41) are so shaped that they abut one against the other on the opposite side (E) of the support plate (17) with respect to a line (T) joining the two hinge pins (27,28) when two shells (1,3) are in the closure position, thus preventing the stops (39,41) to pivot one with respect to the other and the support plate (17) to be moved in translation towards the rear.

8. Hair clip according to claim 1, 2, 3, 4, 5, 6 or 7, **characterised in that** the support plate (17) and the two lugs (19-22) are made in a single piece of moulded injected plastics material with thinned parts of material (31,33) at the junctions between the lugs (19-22) and the support plate (17).

9. Hair clip according to claim 1, **characterised in that** the resilient return means (13) comprises two springs (131,132) which are fitted around two shafts (35,37) each of which is supported by a pair of shell hinges (81-121; 82-122).

10. Hair clip according to claim 1, **characterised in that** the resilient return means (13) is a link made of elastomer material which is stretched between the two shells (1,3).

## Patentansprüche

1. Haarklammer die zwei Schalen (1, 3) umfasst, die mit Zinken (5,7) versehen sind, die sich auf der Vorderseite der Klammer befinden , und sich um zwei Schalenscharniere ( 8 - 12) aus einer Schließposition heraus in der die Klammern (5, 7) nahe aneinander , d.h. ineinander verschlungen sind, um die von den Klammern gepackten Haare zusammenzudrücken, in eine Öffnungsposition hinein, in der die Zinken gegen die Deformation eines elastischen Rückstellungsmittels (13, 131, 132) , das dazu neigt, die Schalen (1, 3) in die Schließposition zurückzustellen, gespreizt sind, drehen , wobei die Scharniere an den beiden Schalen befestigt sind und sich entlang einer selben axialen Drehrichtung (A) auf der Rückseite der Klammer erstrecken, und eine Trägerplatte (17), die dazu bestimmt ist z.B. Schmuck aufzunehmen und zwei Laschen ( 19 - 22) umfasst, die die Trägerplatte (17) oberhalb der beiden Schalen (1, 3) in der Schließposition halten, **dadurch gekennzeichnet, dass** die beiden Laschen (19 - 22) die beiden Schalen (1, 3) vor der axialen Schwenkrichtung (A) in der Schließposition aufnehmen, um eine Hebebewegung der Trägerplatte (17) in Bezug auf die axiale Schwenkrichtung (A) in Translation nach hinten, wenn die beiden Schalen (1, 3) aus der Schließposition in die Öffnungsposition schwenken, auszuführen.

2. Haarklammer nach Patentanspruch 1, **dadurch gekennzeichnet, dass** die beiden Laschen (19 - 22) Innenwände (10, 30) der beiden Schalen 1,3) aufnehmen, wobei sie sich zwischen den beiden Schalenscharnieren (8-12) und zwischen zwei hinteren Rändern (23, 25) der Schalen erstrecken , wobei sie die Laschen (19-22) entsprechend der Hebebewegung der Trägerplatte (17) in Bezug auf die axiale Schwenkrichtung (A) verklemmen , wenn die beiden Platten (1,3) eine Schwenkbewegung aus der Schließposition in die Öffnungsposition auszuführen.

3. Haarklammer nach Patentanspruch 2, **dadurch gekennzeichnet, dass** die beiden Laschen (20, 22) verkehrt angeordnet und gebogen (6,16; 8, 18) sind, um sich zu überkreuzen wenn sich die beiden Schalen in der Schließposition befinden und um zwischen den beiden verklemmten Rändern (23, 25) zusammenzutreffen wenn sich die Schalen (1, 3) in der Öffnungsposition befinden.

4. Haarklammer nach Patentanspruch 1, 2 oder 3, **dadurch gekennzeichnet, dass** die Laschen (19- 22) mit Angeln (27, 28) versehen sind, um in die beiden, an den beiden Schalen befestigten Komponenten des Podestscharniers (26, 29) einzugreifen.

5. Haarklammer nach Patentanspruch 3 oder 4, **dadurch gekennzeichnet, dass** die beiden Laschen (19 - 22) je mit einem Anschlag (39, 41) versehen sind, die gegeneinander stoßen, wenn sich die beiden Laschen in der Schließstellung der beiden Schalen (1, 3) überkreuzen.

6. Haarklammer nach Patentanspruch 5, **dadurch gekennzeichnet, dass** die Anschläge (39, 41) sich zwischen den Angeln (27, 28) und ersten Knien (16, 18) von jeder Lasche (19-22) erstrecken.

7. Haarklammer nach Patentanspruch 5 oder 6 , **dadurch gekennzeichnet, dass** die Anschläge (39, 41) so ausgeformt sind, dass sie miteinander auf der der Trägerplatte (17) in Bezug auf die Ausfluchtung (T) der beiden Anschläge (27, 28) gegenüberliegenden Seite in Kontakt geraten, wenn sich die beiden Schalen (1, 3) in der Schließstellung befinden, um zu verhindern, dass die beiden Anschläge (39, 41) in Bezug zueinander verschwenken, wobei die Trägerplatte (17) in Translation nach hinten verschoben wird.

8. Haarklammer nach Patentanspruch 1, 2, 3, 4, 5, 6 oder 7, **dadurch gekennzeichnet, dass** die Trägerplatte (17) und die beiden Laschen (19 - 22) aus einem Spritzgusskunststoffteil bestehen, das Stoffverjüngungen (31, 33) an den Verbindungen zwischen den Laschen (19 - 22) und der Trägerplatte (17) aufweist.

9. Haarklammer nach Patentanspruch 1, **dadurch gekennzeichnet, dass** das elastische Rückstellmittel (13) zwei Federn (131, 132) umfasst, die um zwei Achsen (35, 37) herum montiert sind, die jede von einem Paar Schalenscharnieren (81 - 121; 82 - 122) getragen wird.

10. Haarklammer nach Patentanspruch 1, **dadurch gekennzeichnet, dass** das elastische Rückstellmittel (13) ein Bindeglied aus einem Elastomermaterial ist, das zwischen zwei Schalen gespannt ist.
